# EUROPÄISCHE PATENTSCHRIFT

(11) **EP 3 482 026 B1**
(45) Veröffentlichungstag und Bekanntmachung des Hinweises auf die Patenterteilung: **01.09.2021**
(21) Anmeldenummer: 17737527.6
(22) Anmeldetag: 03.07.2017
(51) Int. Cl.: E05D 15/10

(54) **LAUFWAGENANORDNUNG FÜR EINE TÜR ODER EIN FENSTER EINES GEBÄUDES MIT EINEM FESTEN RAHMEN UND EINEM RELATIV ZUM FESTEN RAHMEN VERSCHIEBBAREN FLÜGEL**
CARRIAGE ASSEMBLY FOR A DOOR OR WINDOW OF A BUILDING WITH A FIXED FRAME AND A SLIDING SASH
SYSTEME DE CHARIOT POUR PORTE OU FENETRE D'UN BATIMENT AVEC CADRE FIXE ET VANTAIL COULISSANT

(30) Priorität: 07.07.2016 DE 102016212449
(43) Veröffentlichungstag der Anmeldung: 15.05.2019
(73) Patentinhaber: Roto Frank Fenster- und Türtechnologie GmbH, 70771 Leinfelden-Echterdingen (DE)
(72) Erfinder: FINGERLE, Stefan, 72768 Rommelsbach (DE); ISSLER, Thorsten, 97244 Bütthard (DE); PETER, Markus, 72622 Nürtingen (DE); NYIKOS, Tamas, 9400 Sopron (HU); KISS, György, 9721 Gencsapáti (HU)
(74) Vertreter: Kohler Schmid Möbus Patentanwälte
(86) Internationale Anmeldenummer: PCT/EP2017/066525
(87) Internationale Veröffentlichungsnummer: WO 2018/007333

(56) Entgegenhaltungen:
- EP-A1- 1 170 448
- EP-A1- 2 690 241
- EP-A2- 0 222 995
- DE-B3-102011 000 164
- GB-A- 2 239 284

## Beschreibung

Die Erfindung betrifft eine Laufwagenanordnung für eine Tür oder ein Fenster eines Gebäudes, wobei das Fenster oder die Tür einen festen Rahmen und einen vom festen Rahmen abstellbaren und relativ zum festen Rahmen verschiebbaren Flügel aufweist.

Die Erfindung betrifft weiterhin eine Tür oder ein Fenster mit einer solchen Laufwagenanordnung.

Es ist bekannt, Laufwagenanordnungen zur Abstützung von verschiebbaren Flügeln vorzusehen.

Die DE 947 535 B offenbart eine Aufhängevorrichtung für Tür- und Fensterflügel, bei der zwei Laufwagen jeweils zwei hintereinander angeordnete Laufrollen aufweisen, wobei die beiden Laufwagen hintereinander und zueinander schwenkbar angeordnet sind. Die bekannte Aufhängevorrichtung ist dadurch in der Lage, einer gebogenen Laufschiene zu folgen, ohne zu verklemmen.

Aus der KR 1020080013117 A ist eine Hebeeinrichtung für eine Schiebetür bekannt geworden, wobei die Hebeeinrichtung mehrere in einer Reihe angeordnete Laufrollen aufweist.

Die DE 10 2010 036 897 A1 offenbart einen modularen Schiebetürwagen aus mehreren Rollenträgern, die über Brücken verbunden sind. Die Rollenträger können bis zu drei Laufrollen aufweisen.

Aus der EP 2 586 945 A1 ist ein Laufwagen mit vier Laufrollen an zwei Achsen bekannt geworden. An dem bekannten Laufwagen ist ein Schiebetürflügel schwenkbar befestigbar.

Die US 3,654,732 A offenbart eine Falt-Schiebetür mit mehreren Laufrollen.

Aus der DE 10 2004 062 764 A1 ist ein weiterer Laufwagen zum hängenden Führen einer Schiebetür bekannt geworden, wobei der bekannte Laufwagen zwei Achsen aufweist, an denen endseitig jeweils eine Laufrolle drehbar angeordnet ist. Der Laufwagen weist zusätzlich dazu zwei Führungsrollen auf, die ein Abheben des Laufwagens verhindern.

Die DE 198 21 870 A1 offenbart eine Glasfaltschiebewand, bei der das Falten einzelner Segmente durch ein Zahnstangengetriebe erleichtert wird.

Aus der EP 0 092 238 A1 ist ein Falttor mit zwei gelenkig miteinander verbundenen Segmenten bekannt geworden. Ein erstes Segment ist unmittelbar durch ein Torflügellager gelagert. Ein zweites Segment wird von einem Tragarm gehalten.

Die DE 20 2009 004 802 U1 offenbart eine Führungsanordnung einer Schiebetür eines Schiebetürmöbels. Die Führungsanordnung weist an ihrer Unterseite und an ihrer Oberseite jeweils durch ein Verbindungsstück miteinander verbundene Laufwagenteile mit jeweils einem Führungshebel auf. An den Führungshebeln sind Schiebetüren angehängt.

Aus der EP 1 645 707 A1 ist eine Laufwagenanordnung bekannt geworden, bei der zwei Ausstellarme an einem gemeinsamen Profilelement schwenkbar angeordnet sind.

Die EP 0 360 995 A1 offenbart eine Laufwagenanordnung für einen verschiebbaren Schrankflügel.

Aus der EP 1 170 448 B1, der GB 2 239 284 A, der EP 2 690 241 A1, der DE 10 2011 000 164 B3 und der EP 0 222 995 A2 sind weitere Laufwagenanordnungen für einen verschiebbaren Flügel eines Fensters oder einer Tür bekannt geworden.

Aufgrund von Mehrfachverglasungen und dem Wunsch nach großen Flügeln bei gleichzeitig möglichst geringen Mehrkosten besteht das Bedürfnis nach einer Laufwagenanordnung, die einerseits kostengünstig herstellbar ist und andererseits dazu geeignet ist, sehr schwere und sperrige Flügel zuverlässig und leicht schiebbar abzustützen.

Aufgabe der vorliegenden Erfindung ist es daher, eine Laufwagenanordnung bereit zu stellen, die auf konstruktiv einfache Art und Weise in der Lage ist, einen schweren Flügel von einem festen Rahmen abzustellen und zu verschieben. Es ist weiterhin Aufgabe der vorliegenden Erfindung, eine Tür bzw. ein Fenster mit einer solchen Laufwagenanordnung bereit zu stellen.

Diese Aufgabe wird durch eine Laufwagenanordnung mit den Merkmalen des Anspruchs 1 sowie durch ein Fenster oder eine Tür mit den Merkmalen des Anspruchs 9 gelöst. Die Unteransprüche geben zweckmäßige Weiterbildungen an.

Die erfindungsgemäße Aufgabe wird somit gelöst durch eine Laufwagenanordnung für eine Tür oder ein Fenster eines Gebäudes, wobei das Fenster oder die Tür einen festen Rahmen und einen vom festen Rahmen abstellbaren und relativ zum festen Rahmen verschiebbaren Flügel aufweist. Die Laufwagenanordnung weist einen ersten Laufwagen mit einem einteiligen bzw. einstückigen Laufwagengehäuse auf. Am Laufwagengehäuse sind eine erste Laufrolle und eine zweite Laufrolle angeordnet. Der feste Rahmen kann eine Laufschiene aufweisen, auf der sich die erste Laufrolle und die zweite Laufrolle abstützen können. Die Laufwagenanordnung weist eine erste Koppelstange und einen zweiten Laufwagen auf, wobei der zweite Laufwagen mittelbar oder unmittelbar über die erste Koppelstange mit dem ersten Laufwagen verbunden ist. Der erste Laufwagen weist einen ersten Ausstellarm und einen zweiten Ausstellarm auf. Die Ausstellarme sind einenends mittelbar oder unmittelbar am Laufwagengehäuse angeordnet und anderenends mittelbar oder unmittelbar am Flügel anordenbar. Die Last des Flügels wird über die Ausstellarme in das Laufwagengehäuse und weiter in die Laufrollen abgeleitet.

Erfindungsgemäß ist es somit vorgesehen, die Flügellast über zumindest zwei Ausstellarme in ein einteiliges Laufwagengehäuse einzuleiten. Versuche haben gezeigt, dass sich hierdurch eine signifikant verbesserte Dimensionierbarkeit der Laufwagenanordnung ergibt. Mit anderen Worten ist es aufgrund der erfindungsgemäßen Laufwagenanordnung möglich, bei geringem Materialeinsatz und dadurch niedrigen Kosten eine sehr zuverlässige Abstützung eines verschiebbaren Flügels zu ermöglichen.

Der Flügel ist durch die erfindungsgemäße Laufwagenanordnung bevorzugt in der abgestellten Stellung parallel zum festen Rahmen verschiebbar.

In bevorzugter Ausgestaltung der Erfindung ist der erste Ausstellarm im montierten Zustand der Laufwagenanordnung parallel zum zweiten Ausstellarm verschwenkbar.

Erfindungsgemäß ist zusätzlich zu der ersten Laufrolle und der zweiten Laufrolle eine dritte Laufrolle am Laufwagengehäuse vorgesehen. Die drei Laufrollen sind vorzugsweise derart in Reihe angeordnet, dass sie sich auf derselben Laufschiene abstützen können. Durch drei Laufrollen am selben Laufwagengehäuse können die aufgrund des schweren Flügels auftretenden Kräfte besonders effektiv abgetragen werden. Die drei Laufrollen sind bevorzugt äquidistant zueinander am Laufwagengehäuse angeordnet.

Vorzugsweise weist die Laufwagenanordnung ein erstes Halteteil und ein vom ersten Halteteil getrenntes zweites Halteteil am ersten Laufwagen auf. Das erste Halteteil ist vorzugsweise in Form einer ersten Profilschiene und das zweite Halteteil ist vorzugsweise in Form einer zweiten Profilschiene ausgebildet. Beide Halteteile sind unabhängig voneinander an jeweils einem Ausstellarm angeordnet. Die Halteteile sind fest am Flügel montierbar, insbesondere an den Flügel anschraubbar.

Der erste Laufwagen ist über eine erste Koppelstange mit einem zweiten Laufwagen verbunden. Der zweite Laufwagen weist zumindest eine Laufrolle auf. Vorzugsweise weist der zweite Laufwagen zwei Laufrollen auf. Die Laufrolle(n) des zweiten Laufwagens sind vorzugsweise zur Führung in derselben Laufschiene ausgebildet wie die Laufrollen des ersten Laufwagens. Der zweite Laufwagen erleichtert die symmetrische Lastabtragung des Flügels auf besonders effektive Art und Weise.

Dabei kann der zweite Laufwagen einen dritten Ausstellarm der Laufwagenanordnung aufweisen, um die Flügellast abzutragen.

In weiter bevorzugter Ausgestaltung der Laufwagenanordnung ist die erste Koppelstange mittelbar oder unmittelbar mit einem Dämpfer der Laufwagenanordnung verbunden, wobei der Dämpfer weiterhin schwenkbar an einem Ausstellarm, vorzugsweise am ersten Ausstellarm, angeordnet ist. Der Dämpfer ermöglicht ein präzises gleichförmiges Bewegen des Flügels an dessen Ober- und Unterseite.

Die Laufwagenanordnung kann einen dritten Laufwagen und eine zweite Koppelstange aufweisen, wobei die zweite Koppelstange den zweiten Laufwagen mittelbar oder unmittelbar mit dem dritten Laufwagen verbindet. Der dritte Laufwagen kann zumindest eine Laufrolle, insbesondere zwei Laufrollen, aufweisen. Die Laufrolle(n) des dritten Laufwagens sind vorzugsweise zur Führung in derselben Laufschiene ausgebildet wie die Laufrollen des ersten Laufwagens.

Der dritte Laufwagen kann einen vierten Ausstellarm der Laufwagenanordnung aufweisen, um die Flügellast abzutragen.

In weiter bevorzugter Ausgestaltung der Laufwagenanordnung weist diese einen Steuerarm zum Halten der Laufwagenanordnung in der abgestellten Stellung auf. Der Steuerarm ist an einem Ausstellarm, insbesondere am in Schiebe-Schließrichtung vordersten Ausstellarm, vorzugsweise am vierten Ausstellarm, angeordnet.

Der erste Laufwagen, insbesondere die Ausstellarme des ersten Laufwagens, ist/sind demgegenüber vorzugsweise steuerarmfrei ausgebildet.

Der dritte Ausstellarm und der vierte Ausstellarm sind bevorzugt jeweils mit einem Halteteil, insbesondere in Form einer Profilschiene, verbunden, die am Flügel montierbar, insbesondere an den Flügel anschraubbar, ist. Weiter bevorzugt sind der dritte Ausstellarm und der vierte Ausstellarm mit demselben, also einem gemeinsamen, am Flügel montierbaren Halteteil, insbesondere in Form einer Profilschiene, verbunden.

Die erfindungsgemäße Aufgabe wird weiterhin gelöst durch ein Fenster oder eine Tür eines Gebäudes mit einem festen Rahmen und einem vom festen Rahmen abstellbaren und relativ zum festen Rahmen verschiebbaren Flügel, wobei sich der Flügel über eine zuvor beschriebene Laufwagenanordnung am festen Rahmen abstützt. Der Flügel ist dabei bevorzugt in der abgestellten Stellung parallel zum festen Rahmen verschiebbar.

Der erste Ausstellarm und der zweite Ausstellarm sind vorzugsweise unverlierbar, mittelbar oder unmittelbar am Flügel schwenkbar angeordnet.

Weitere Merkmale und Vorteile der Erfindung ergeben sich aus der nachfolgenden detaillierten Beschreibung mehrerer Ausführungsbeispiele der Erfindung, aus den Patentansprüchen sowie anhand der Figuren der Zeichnung, die erfindungswesentliche Einzelheiten zeigt. Die in der Zeichnung gezeigten Merkmale sind derart dargestellt, dass die erfindungsgemäßen Besonderheiten deutlich sichtbar gemacht werden können.

Es zeigen:
- Figur 1: eine schematische Darstellung einer Tür in Form einer Schiebetür mit einer Laufwagenanordnung;
- Figur 2a: eine Seitenansicht einer weiteren Laufwagenanordnung;
- Figur 2b: eine Draufsicht auf die Laufwagenanordnung gemäß Figur 2a;
- Figur 2c: eine perspektivische Ansicht eines Teils der Laufwagenanordnung gemäß den Figuren 2a und 2b.

**Figur 1** zeigt eine Tür **10** mit einem festen Rahmen **12** und einem relativ zum festen Rahmen 12 bewegbaren Flügel **14.** Am Flügel 14 ist ein Griff **16** angeordnet. In einer ersten Griffstellung **18a** ist die Tür 10 geschlossen und der Flügel 14 liegt fest am festen Rahmen 12 an. In einer zweiten Griffstellung **18b** ist der Flügel 14 vom festen Rahmen 12 abstellbar und in Richtung eines Pfeils **20** parallel zum festen Rahmen 12 verschiebbar. In einer dritten Griffstellung **18c** kann der Flügel 14 kippbar sein.

Zur Bewegung des Flügels 14 relativ zum festen Rahmen 12 in Richtung des Pfeils **20** stützt sich der Flügel 14 an seiner Unterseite über eine Laufwagenanordnung **22** an einer Laufschiene **24** der Tür 10 ab. Die Laufwagenanordnung 22 weist einen ersten Laufwagen **26** und einen zweiten Laufwagen **28** auf, die durch eine erste Koppelstange **30** der Laufwagenanordnung 22 verbunden sind. Um eine zuverlässige Abstützung des Gewichts des Flügels 14 auf die Laufschiene 24 zu erreichen, weist der erste Laufwagen 26 drei Laufrollen **32a, 32b, 32c** auf. Aufgrund der Verteilung der Flügellast auf die drei Laufrollen 32a - c unterliegen die Laufrollen 32a - c nur einem geringen Verschleiß. Die Laufwagen 26, 28 sind über jeweils einen Ausstellarm (nicht gezeigt) mit dem Flügel 14 verbunden.

**Figur 2a** zeigt die Seitenansicht einer weiteren Laufwagenanordnung 22. Aus Figur 2a ist ersichtlich, dass die Laufwagenanordnung 22 ein erstes Halteteil in Form einer ersten Profilschiene **34a**, ein zweites Halteteil in Form einer zweiten Profilschiene **34b** sowie ein drittes Halteteil in Form einer dritten Profilschiene **34c** zur festen Verbindung der Laufwagenanordnung 22 mit einem Flügel 14 (siehe Figur 1) aufweist. Die Profilschienen 34a - c sind getrennt zueinander ausgebildet.

**Figur 2b** zeigt eine Draufsicht auf die Laufwagenanordnung 22 gemäß Figur 2a. Aus Figur 2b ist ersichtlich, dass die Laufwagenanordnung 22 einen ersten Laufwagen 26 aufweist, dessen Ausstellarme **36a**, **36b** jeweils mit einem der Profilschienen 34a, 34b verbunden sind. Die beiden Ausstellarme 36a, 36b sind anderenends an einem Laufwagengehäuse 38 des ersten Laufwagens 26 schwenkbar angeordnet.

Die Laufwagenanordnung 22 weist einen zweiten Laufwagen 28 und einen dritten Laufwagen **40** auf. Der zweite Laufwagen 28 ist über einen Ausstellarm 36c, der dritte Laufwagen 40 über einen Ausstellarm **36d** mit der dritten Profilschiene 34c verbunden. Die Führung des Ausstellarms 36d erfolgt durch einen Steuerarm **42** des dritten Laufwagens 40. Der Steuerarm 42 ist einenends schwenkbar am Ausstellarm 36d angeordnet. Anderenends ist der Steuerarm 42 in einer Kulisse **44** des dritten Laufwagens 40 geführt. Hierdurch kann der Steuerarm 42 in der gezeigten abgestellten Stellung der Laufwagenanordnung 22 verrasten und dadurch den Ausstellarm 36d abgestellt halten.

Die Verbindung der Laufwagen 26, 28, 40 erfolgt durch Koppelstangen **46a**, **46b**, **46c.** Zwischen den Koppelstangen 46a, 46b ist ein Dämpfer **48** angeordnet. Der Dämpfer 48 weist einen schwenkbar am Ausstellarm 36a angeordneten Dämpferarm **50** auf. Der Dämpfer 48 dämpft sowohl die Einschwenkbewegung des Ausstellarms 36b als auch die Ausschwenkbewegung des Ausstellarms 36b. Hierdurch wird ein gleichmäßiges Ein- und Ausschwenken des an den Profilschienen 34a - c befestigbaren Flügels 14 (siehe Figur 1) erreicht.

**Figur 2c** zeigt die Laufwagenanordnung 22 im Bereich des ersten Laufwagens 26. Aus Figur 2c sind am einteiligen Laufwagengehäuse 38 angeordnete Laufrollen 32a, 32b, 32c ersichtlich.

## Patentansprüche

1. Laufwagenanordnung (22) für eine Tür (10) oder ein Fenster eines Gebäudes, wobei das Fenster oder die Tür (10) einen festen Rahmen (12) und einen vom festen Rahmen (12) abstellbaren und relativ zum festen Rahmen (12) verschiebbaren Flügel (14) aufweist und wobei die Laufwagenanordnung (22) Folgendes aufweist:
a) einen ersten Laufwagen (26) mit einem einteiligen Laufwagengehäuse (38);
b) eine erste Laufrolle (32a) und eine zweite Laufrolle (32b), die am Laufwagengehäuse (38) angeordnet und auf einer Laufschiene (24) des festen Rahmens (12) rollbar sind;
wobei die Laufwagenanordnung (22) eine erste Koppelstange (46a) und einen zweiten Laufwagen (28) aufweist, wobei der zweite Laufwagen (28) mittelbar oder unmittelbar über die erste Koppelstange (46a) mit dem ersten Laufwagen (26) verbunden ist, wobei der erste Laufwagen (26) einen ersten Ausstellarm (36a) und einen zweiten Ausstellarm (36b) aufweist, die jeweils im Bereich ihrer ersten Enden schwenkbar am Laufwagengehäuse (38) angeordnet sind und im Bereich ihrer zweiten Enden, die den ersten Enden entgegengesetzt sind, mittelbar oder unmittelbar mit dem Flügel (14) verbindbar sind, um die Flügellast abzutragen, wobei die erste Laufrolle (32a), die zweite Laufrolle (32b) und eine dritte Laufrolle (32c) am Laufwagengehäuse (38) in Reihe angeordnet sind, um gemeinsam auf der Laufschiene (24) zu rollen.

2. Laufwagenanordnung nach Anspruch 1, bei der die Laufwagenanordnung (22) eine erste Profilschiene (34a) und eine von der ersten Profilschiene (34a) getrennte zweite Profilschiene (34b) aufweist, wobei die erste Profilschiene (34a) schwenkbar im Bereich des zweiten Endes des ersten Ausstellarmes (36a) angeordnet ist und die zweite Profilschiene (34b) schwenkbar im Bereich des zweiten Endes des zweiten Ausstellarms (36b) angeordnet ist.

3. Laufwagenanordnung nach einem der vorhergehenden Ansprüche, bei der der zweite Laufwagen (28) einen dritten Ausstellarm (36c) aufweist, um die Flügellast abzutragen.

4. Laufwagenanordnung nach einem der vorhergehenden Ansprüche, bei der eine Koppelstange (46a) mittelbar oder unmittelbar mit einem Dämpfer (48) der Laufwagenanordnung (22) verbunden ist, wobei der Dämpfer (48) weiterhin schwenkbar an einem Ausstellarm (36a) angeordnet ist.

5. Laufwagenanordnung nach einem der vorhergehenden Ansprüche, bei der die Laufwagenanordnung (22) einen dritten Laufwagen (40) und eine zweite Koppelstange (46c) aufweist, wobei die zweite Koppelstange (46c) den zweiten Laufwagen (28) mittelbar oder unmittelbar mit dem dritten Laufwagen (40) verbindet.

6. Laufwagenanordnung nach Anspruch 5, bei der der dritte Laufwagen (40) einen vierten Ausstellarm (36d) aufweist, um die Flügellast abzutragen.

7. Laufwagenanordnung nach Anspruch 6, bei der ein Steuerarm (42) zum Halten der Laufwagenanordnung (22) in der vom festen Rahmen (12) abgestellten Stellung an einem Ausstellarm (36d) angeordnet ist.

8. Laufwagenanordnung nach Anspruch 6 oder 7 in Verbindung mit Anspruch 3, bei der die Laufwagenanordnung eine dritte Profilschiene (34c) zur Abtragung der Flügellast aufweist, wobei die dritte Profilschiene (34c) sowohl schwenkbar am dritten Ausstellarm (36c) als auch schwenkbar am vierten Ausstellarm (36d) angeordnet ist.

9. Fenster oder Tür (10) eines Gebäudes mit einem festen Rahmen (12) und einem vom festen Rahmen (12) abstellbaren und relativ zum festen Rahmen (12) verschiebbaren Flügel (14), wobei sich der Flügel (14) über eine Laufwagenanordnung (22) nach einem der vorhergehenden Ansprüche am festen Rahmen (12) abstützt.

## Claims

1. Roller carriage arrangement (22) for a door (10) or a window of a building, wherein the window or the door (10) has a fixed frame (12) and a leaf (14) which can be released from the fixed frame (12) and which can be displaced relative to the fixed frame (12) and wherein the roller carriage arrangement (22) has the following:
a) a first roller carriage (26) having a single-piece roller carriage housing (38);
b) a first roller (32a) and a second roller (32b) which are arranged on the roller carriage housing (38) and which can be rolled on a sliding rail (24) of the fixed frame (12); wherein the roller carriage arrangement (22) has a first coupling rod (46a) and a second roller carriage (28), wherein the second roller carriage (28) is connected indirectly or directly via the first coupling rod (46a) to the first roller carriage (26),
wherein the first roller carriage (26) has a first deployment arm (36a) and a second deployment arm (36b) which are each pivotably arranged in the region of the first ends thereof on the roller carriage housing (38) and which, in the region of the second ends thereof which are opposite the first ends, can be connected indirectly or directly to the leaf (14) in order to discharge the leaf load, wherein the first roller (32a), the second roller (32b) and a third roller (32c) are arranged in series on the roller carriage housing (38) in order to roll together on the sliding rail (24).

2. Roller carriage arrangement according to claim 1, wherein the roller carriage arrangement (22) has a first profile rail (34a) and a second profile rail (34b) separate from the first profile rail (34a), wherein the first profile rail (34a) is pivotably arranged in the region of the second end of the first deployment arm (36a) and the second profile rail (34b) is pivotably arranged in the region of the second end of the second deployment arm (36b).

3. Roller carriage arrangement according to any one of the preceding claims, wherein the second roller carriage (28) has a third deployment arm (36c) in order to discharge the leaf load.

4. Roller carriage arrangement according to any one of the preceding claims, wherein a coupling rod (46a) is connected indirectly or directly to a damper (48) of the roller carriage arrangement (22), wherein the damper (48) is further pivotably arranged on a deployment arm (36a).

5. Roller carriage arrangement according to any one of the preceding claims, wherein the roller carriage arrangement (22) has a third roller carriage (40) and a second coupling rod (46c), wherein the second coupling rod (46c) connects the second roller carriage (28) directly or indirectly to the third roller carriage (40).

6. Roller carriage arrangement according to claim 5, wherein the third roller carriage (40) has a fourth deployment arm (36d) in order to discharge the leaf load.

7. Roller carriage arrangement according to claim 6, wherein a control arm (42) is arranged on a deployment arm (36d) to retain the roller carriage arrangement (22) in the position released from the fixed frame (12).

8. Roller carriage arrangement according to claim 6 or 7 together with claim 3, wherein the roller carriage arrangement has a third profile rail (34c) for discharging the leaf load, wherein the third profile rail (34c) is arranged both pivotably on the third deployment arm (36c) and pivotably on the fourth deployment arm (36d).

9. Window or door (10) of a building having a fixed frame (12) and a leaf (14) which can be released from the fixed frame (12) and which can be displaced relative to the fixed frame (12), wherein the leaf (14) is supported on the fixed frame (12) via a roller carriage arrangement (22) according to any one of the preceding claims.

## Revendications

1. Ensemble (22) de chariots destiné à une porte (10) ou à une fenêtre d'un bâtiment, ladite fenêtre ou ladite porte (10) étant munie d'un bâti fixe (12) et d'un battant (14) qui peut être désengagé d'avec le bâti fixe (12) et peut coulisser par rapport audit bâti fixe (12), et ledit ensemble (22) de chariots comprenant les éléments suivants :
a) un premier chariot (26) doté d'un carter monobloc (38) ;
b) un premier galet de roulement (32a) et un deuxième galet de roulement (32b), implantés sur ledit carter (38) de chariot et aptes à rouler sur un rail de roulement (24) du bâti fixe (12) ;
sachant que ledit ensemble (22) de chariots comporte une première tige d'accouplement (46a) et un deuxième chariot (28), lequel deuxième chariot (28) est relié audit premier chariot (26) de manière indirecte ou directe, par l'intermédiaire de ladite première tige d'accouplement (46a),
ledit premier chariot (26) étant pourvu d'un premier bras de désengagement (36a) et d'un deuxième bras de désengagement (36b) qui sont respectivement disposés avec faculté de pivotement sur le carter (38) dudit chariot, dans la région de leurs premières extrémités, et peuvent être reliés au battant (14) de manière indirecte ou directe, dans la région de leurs secondes extrémités pointant à l'opposé desdites premières extrémités, en vue de dissiper la charge imposée audit battant,
ledit premier galet de roulement (32a), ledit deuxième galet de roulement (32b) et un troisième galet de roulement (32c) étant agencés en ligne, sur ledit carter (38) de chariot, afin de rouler conjointement sur le rail de roulement (24).

2. Ensemble de chariots selon la revendication 1, ledit ensemble (22) de chariots comportant un premier rail profilé (34a) et un deuxième rail profilé (34b) distinct dudit premier rail profilé (34a), ledit premier rail profilé (34a) étant disposé avec faculté de pivotement dans la région de la seconde extrémité du premier bras de désengagement (36a) et ledit deuxième rail profilé (34b) étant disposé, avec faculté de pivotement, dans la région de la seconde extrémité du deuxième bras de désengagement (36b).

3. Ensemble de chariots selon l'une des revendications précédentes, dans lequel le deuxième chariot (28) est muni d'un troisième bras de désengagement (36c), en vue de dissiper la charge imposée au battant.

4. Ensemble de chariots selon l'une des revendications précédentes, dans lequel une tige d'accouplement (46a) est reliée, de manière indirecte ou directe, à un amortisseur (48) dudit ensemble (22) de chariots, ledit amortisseur (48) étant, par ailleurs, disposé sur un bras de désengagement (36a) avec faculté de pivotement.

5. Ensemble de chariots selon l'une des revendications précédentes, ledit ensemble (22) de chariots comportant un troisième chariot (40) et une seconde tige d'accouplement (46c), laquelle seconde tige d'accouplement (46c) relie, de manière indirecte ou directe, le deuxième chariot (28) audit troisième chariot (40).

6. Ensemble de chariots selon la revendication 5, dans lequel le troisième chariot (40) est muni d'un quatrième bras de désengagement (36d), en vue de dissiper la charge imposée au battant.

7. Ensemble de chariots selon la revendication 6, dans lequel un bras de commande (42), dévolu à la retenue dudit ensemble (22) de chariots dans la position désengagée d'avec le bâti fixe (12), est implanté sur un bras de désengagement (36d).

8. Ensemble de chariots selon la revendication 6 ou 7 rattachée à la revendication 3, ledit ensemble de chariots comportant un troisième rail profilé (34c), en vue de dissiper la charge imposée au battant, lequel troisième rail profilé (34c) est disposé tant avec faculté de pivotement sur le troisième bras de désengagement (36c), qu'avec faculté de pivotement sur le quatrième bras de désengagement (36d).

9. Fenêtre ou porte (10) d'un bâtiment, munie d'un bâti fixe (12) et d'un battant (14) qui peut être désengagé d'avec le bâti fixe (12) et peut coulisser par rapport audit bâti fixe (12), ledit battant (14) prenant appui sur ledit bâti fixe (12) par l'intermédiaire d'un ensemble (22) de chariots conforme à l'une des revendications précédentes.
